# EUROPÄISCHE PATENTSCHRIFT

(11) **EP 1 940 720 B1**
(45) Veröffentlichungstag und Bekanntmachung des Hinweises auf die Patenterteilung: **06.04.2011**
(21) Anmeldenummer: 06793738.3
(22) Anmeldetag: 22.09.2006
(51) Int. Cl.: B66C 1/34

(54) **LASTAUFNAHMEHAKEN MIT EINEM FACHWERK**
LOAD SUSPENSION HOOK WITH LATTICEWORK
CROCHET PORTE-CHARGE COMPORTANT UN TREILLIS

(30) Priorität: 22.09.2005 DE 202005015036 U
(43) Veröffentlichungstag der Anmeldung: 09.07.2008
(73) Patentinhaber: RUD Ketten Rieger & Dietz GmbH u. Co. KG, 73428 Aalen (DE)
(72) Erfinder: SCHWANBECK, Steffen, 58285 Gevelsberg (DE)
(74) Vertreter: Grünecker, Kinkeldey, Stockmair & Schwanhäusser Anwaltssozietät
(86) Internationale Anmeldenummer: PCT/EP2006/066618
(87) Internationale Veröffentlichungsnummer: WO 2007/033986

(56) Entgegenhaltungen:
- DE-A1- 3 119 859
- FR-A- 1 048 183
- US-A- 1 818 813
- US-A- 3 673 646

## Beschreibung

Die Erfindung betrifft einen die im Oberbegriff des Anspruchs 1 angegebenen Merkmale aufweisenden Lastaufnahmehaken zum Einhängen einer zu bewegenden Last.

Haken dieser Art werden als Zwischenglied zwischen der zu bewegenden Last und einem Zurr- oder Hebemittel eingesetzt, das mit einer die jeweilige Bewegung der Last auslösenden Transporteinrichtung verkoppelt ist. So wirken beispielsweise bei Kränen oder vergleichbaren Einrichtungen zum Ziehen, Anheben, oder Absenken von Lasten die vom Kran ausgeübten Kräfte typischerweise über Ketten, Seile oder Bänder, die über einen Haken mit der zu tragenden Last verkoppelt sind. Die Ankopplung der Last an den Haken selbst kann dabei wiederum mittels geeigneter Zurr- und Hebemittel erfolgen.

Die Funktion als Zwischenglied zwischen der Antriebseinrichtung, die die für die Bewegung erforderliche Kraft ausübt, und der zu bewegenden Last bringt es mit sich, dass Lastaufnahmehaken der in Rede stehenden Art in der Lage sein müssen, die im Zuge des Bewegens der Last auftretenden statischen und dynamischen Kräfte sicher zu übertragen.

Diesen Anforderungen gerecht werdende Haken werden üblicherweise durch Warmumformen, insbesondere Gesenkschmieden, eines geeigneten Stahls erzeugt. Solche Haken werden beispielsweise unter der Bezeichnung JH-1 von der Spanset AG, Oetwil am See, Schweiz, unter der Bezeichnung VIP-Cobra-Ösenhaken VCÖH, von der RUD-Kettenfabrik Rieger & Dietz GmbH & Co., Aalen, Deutschland, oder unter der Bezeichnung TWN 1835/1 6-XL von der Thiele GmbH & Co. KG, Iserlohn, Deutschland, angeboten. Geschmiedete Haken weisen ein deutlich höheres Lastaufnahmevermögen auf als vergleichbare gegossene oder durch Sintern erzeugte Bauteile.Um trotz der grundsätzlich schon hohen Belastbarkeit geschmiedeter Haken den immer höher werdenden Belastungsanforderungen gerecht zu werden, sind in der Vergangenheit immer stärker belastbarere Werkstoffe entwickelt worden, deren Eignung für die Herstellung von Haken der in Rede stehenden Art durch geeignete Wärmebehandlungen weiter erhöht werden konnte.

Gleichzeitig sind Haken entwickelt worden, deren Dimensionierung den sich in der Praxis stellenden Anforderungen angepasst worden ist. Insbesondere durch die Verwendung von hochbelastbaren Stahlwerkstoffen, die zusätzlich geeigneten Wärmebehandlung unterzogen wurden, konnte dabei eine übermäßige Gewichtszunahme in Folge der immer größer werdenden Abmessungen der Haken verhindert werden. Dennoch zeigt sich, dass die in der Praxis eingesetzten Haken vielfach ein derart hohes Gewicht erreicht haben, dass sie nur noch schwer handhabbar sind.

Gemäß der FR-A-1 048 183 ist es auch möglich, einen Lastaufnahmehaken durch Verschweißen von Blechzuschnitten zu fertigen. Dazu werden zwei längere aus einem dicken Stahlblech bestehende Streifen so gebogen, dass der eine Streifen die Hakenöffnung und der andere Streifen die äußere Kontur des Hakens begrenzt. Die beiden Streifen laufen dabei mit ihrer einen Schmalseite an der Hakenspitze zusammen und sind dort miteinander verschweißt. An ihrer anderen Schmalseite sind sie mit einem Anschlussstück verschweißt, über das der Haken mit einer Kette oder einem anderen Hebezeug verkoppelt werden kann. Durch zwischen die Streifen nach Art von Fachwerkstreben gesetzte und mit den Streifen verschweißte Blechzuschnitte werden die Blechstreifen gegenseitig so abgestützt, dass der Haken auch unter Last seine Form beibehält. Der Vorteil dieser Konstruktion besteht darin, dass mit ihr bei relativ geringem Gewicht und minimiertem Materialbedarf ein stabiler Haken hergestellt werden kann. Allerdings ist die Formgebung des Hakens relativ grob und erlaubt es nicht, filigranere Formelemente auszubilden, die für ein sicheres und verschleißfreies Verkoppeln des Hakens mit der Last oder einem zum Ankoppeln an die Last eingesetzten Anschlagmittel, wie ein Band, Seil oder Kette, benötigt werden. Darüber hinaus bedingt die Schweißkonstruktion eine bestimmte Mindestgröße des Hakens, da andernfalls insbesondere die Schweißverbindungen zwischen den als Aussteifungen dienenden Blechzuschnitten und den außen liegenden Blechstreifen nicht hergestellt werden können.

Um auch bei einem durch Schmieden hergestellten Haken eine Gewichtsersparnis zu erreichen, ist in der US 3 673 646 bei einem Haken, bei dem der Hakenabschnitt über einen Anschlussabschnitt einstückig und direkt mit einer Öse zum Ankoppeln eines Anschlagmittels verbunden ist, in den Anschlussabschnitt eine Vertiefung eingeformt. Die im Bereich der Einsenkung verbleibende Wandstärke ist dabei jedoch nach wie vor so groß, dass die verbleibenden, den Anschlussabschnitt seitlich begrenzenden Rippen so gegeneinander abgestützt sind, dass sie sich auch unter Last nicht verformen. Die auf diese Weise bei dem bekannten Haken durch das Einformen der Einsenkung erzielte Gewichtsersparnis ist dementsprechend so gering, dass sie in der Praxis kaum Auswirkungen zeigt.

Vor dem Hintergrund des voranstehend erläuterten Standes der Technik bestand die Aufgabe der Erfindung darin, mit einfachen Mitteln einen Lastaufnahmehaken für das Bewegen von Lasten zu schaffen, der bei optimalen Gebrauchseigenschaften eine hohe Belastbarkeit in Kombination mit einem gegenüber den bekannten Haken verminderten Gewicht besitzt.

Diese Aufgabe ist durch einen gemäß Anspruch 1 ausgebildeten Lastaufnahmehaken gelöst worden.

Durch die fachwerkartige Ausbildung seines Tragabschnitts wird bei einem erfindungsgemäßen Haken eine deutliche Gewichtsreduzierung gegenüber den bekannten Haken erreicht, die üblicherweise als massiver Körper ausgebildet sind. Dabei weist ein erfindungsgemäßer Haken eine Belastbarkeit auf, die mindestens gleich der Belastbarkeit konventioneller, gleich dimensionierter Haken ist. Diese Eigenschaft erfindungsgemäßer Haken wird dadurch sichergestellt, dass in dem Tragabschnitt die Streben des Fachwerks jeweils so angeordnet und ausgelegt sind, dass sie die im praktischen Einsatz in der jeweiligen Zone des Hakens auftretenden Kräfte sicher aufnehmen können. Im Bereich der neutralen, d. h. unbelasteten Zonen des Tragabschnitts, kann das Material des Hakens dagegen auf ein Minimum reduziert oder sogar vollständig weggelassen werden.

Indem die Erfindung das Prinzip des Fachwerks nutzt, wie es seit langem im Bereich des Brücken- oder Hausbaus bekannt ist, wird somit im mit dem Fachwerk versehenen Bereich des Hakens eine skelettartige Struktur geschaffen, bei der die Lasten von den Streben des Fachwerks aufgenommen werden, während die zwischen den Streben vorhandenen Bereiche entweder als Öffnungen ausgebildet oder mit Füllmaterial von geringem Gewicht oder geringer Stärke gefüllt sein können.

Eine insbesondere im Hinblick auf eine kostengünstige Herstellung durch Schmieden vorteilhafte Ausgestaltung der Erfindung ist dabei dadurch gekennzeichnet, dass die Zwischenräume zwischen den Streben mit Füllmaterial gefüllt sind, dessen Dicke geringer ist als die Dicke der Rippen, wobei das Füllmaterial einstückig mit den Streben verbunden ist.

Entsprechend der üblichen Gestaltung konventioneller Haken, weist ein erfindungsgemäßer Lastaufnahmehaken einen Tragabschnitt zum Ankoppeln eines Tragmittels, wie Kette, Seil, Gurt oder Band, und einen an den Tragabschnitt angeschlossenen Hakenabschnitt zum Einhängen der zu bewegenden Last auf. Tragabschnitt und Hakenabschnitt können dabei grundsätzlich durch ein Drehgelenk oder ein anderes, eine Relativbewegung zwischen Tragabschnitt und Hakenabschnitt erlaubendes Gelenk miteinander verkoppelt sein. Die Vorteile einer erfindungsgemäßen Gestaltung eines Lastaufnahmehakens wirken sich jedoch dann besonders günstig aus, wenn Trag- und Hakenabschnitt einstückig ausgebildet sind, da in diesem Fall die mit der fachwerkartigen Ausbildung erzielte Gewichtsersparnis optimiert werden kann.

Indem erfindungsgemäß das Fachwerk im Bereich des Tragabschnitts ausgebildet wird, während der Hakenabschnitt massiv geformt ist, können im Bereich des Hakens breite Auflageflächen oder bestimmte Formelemente ausgebildet werden, die für die Ankopplung oder Sicherung der zu bewegenden Last benötigt werden. Unter einer "massiven" Ausbildung der einzelnen Abschnitte des Hakens wird dabei eine Gestaltung verstanden, bei der die betreffenden Abschnitte keine deutlich abgesetzten Dickenunterschiede mit nach Art eines Fachwerks ausgeprägten Streben aufweisen, sondern bei denen die mehr oder weniger dicken Bereiche wie bei den konventionellen Haken in weichen Übergängen großflächig ineinander übergehen.

Eine weitere für die praktische Handhabung besonders geeignete und gleichzeitig eine hohe Stabilität gewährleistende Ausgestaltung der Erfindung ist dadurch gekennzeichnet, dass ein erfindungsgemäßer Lastaufnahmehaken im Bereich des Fachwerks mindestens abschnittsweise eine Außenrippe aufweist, durch die die Außenkontur des jeweiligen Abschnitts bestimmt ist. Diese Außenrippe stellt sicher, dass es zu keinem unerwünschten Verhaken des Tragmittels oder der zu bewegenden Last mit den Streben des Fachwerkabschnitts kommt, und verhindert, dass sich die Nutzer eines solchen Hakens an frei vorstehenden, kantigen Teilen verletzen.

Ein besonderer Vorteil der Erfindung besteht darin, dass sie sich auf einfache Weise schmiedetechnisch umsetzen lässt. Dementsprechend besteht eine besonders vorteilhafte Ausgestaltung eines erfindungsgemäßen Lastaufnahmehakens darin, dass er ein Schmiedeteil ist.

Nachfolgend wird die Erfindung anhand einer ein Ausführungsbeispiel darstellenden Zeichnung näher erläutert. Die einzige Fig. 1 zeigt darin einen Lastaufnahmehaken 1, der aus einem Stahlwerkstoff einstückig geschmiedet ist und einen Tragabschnitt 2 und einen daran angeschlossenen Hakenabschnitt 3 aufweist.

Der als Fachwerkskonstruktion ausgebildete Tragabschnitt 2 umgrenzt mit seinem zentralen Mittelbereich 2a, seinem sich an den Mittelbereich 2a anschließenden und von dessen einem Ende frei in Richtung des Hakenabschnitts weisenden Endabschnitt 2b und seinem sich an das andere Ende anschließenden, in den Hakenabschnitt 3 übergehenden Übergangsabschnitt 2c eine Aufnahme 4. In die Aufnahme 4 kann als Tragmittel beispielsweise ein hier nicht gezeigter Hebegurt eingelegt werden, über den der Haken 1 beispielsweise mit einem ebenfalls nicht gezeigten Kran verkoppelt wird.

Das freie Ende des Endabschnitts 2b ist mit seinem Endbereich 2d in Richtung des Übergangsabschnitts 2c abgekröpft. In entsprechender Weise ist am Übergangsabschnitt 2c ein in Richtung des Endabschnitts 2b gerichteter Vorsprung 5 ausgebildet. Auf diese Weise begrenzen der Vorsprung 5 und das freie Ende des Endabschnitts 2b zwischen sich einen Durchgang 6 zur Aufnahme 4, dessen Breite geringer ist als die Breite der Aufnahme 4. Die Materialstärke des Vorsprungs 5 und des Endabschnitts 2b in seinem abgekröpften vollflächig ausgebildeten Endbereich 2d ist dabei wesentlich dünner als die Materialstärke in den jeweils angrenzenden Bereichen des Hakens 1.

Der abgekröpfte Endbereich 2d des Endabschnitts 2b geht auf seiner äußeren Umfangsseite über eine massiv ausgebildete Übergangszone geringer Höhe in eine Außenrippe 2e über, die über den gesamten Umfang des Tragabschnitts 2 bis zum Ende des Übergangsabschnitts 2c verläuft und dort in das Material des Hakenabschnitts 3 mündet. In entsprechender Weise geht vom abgekröpften Endbereich 2d des Endabschnitts 2b eine innere Rippe 2f aus, die um die Aufnahme 4 herum über den Übergangsabschnitt 2c bis zum Material des Hakenabschnitts 3 geführt ist.

Zusätzlich erstrecken sich ausgehend von den beiden oberen, dem Mittelbereich 2a des Tragabschnitts 2 zugeordneten Eckbereichen der Aufnahme 4 zwischen der inneren Rippe 2f und der Außenrippe 2e jeweils eine Strebe 2g,2h, durch die die Außenrippe 2e und die innere Rippe 2f gegeneinander abgestützt sind. Die Streben 2g,2h teilen die von der Außenrippe 2e und der inneren Rippe 2f umgrenzte Öffnung des Tragabschnitts 2 in drei Öffnungsabschnitte 2i,2j,2k, die frei sind vom Stahlwerkstoff des Hakens 1. Die Außenrippe 2e, die innere Rippe 2f und die Stege 2g,2h bilden auf diese Weise ein Fachwerk, durch das der Tragabschnitt 2 trotz seines gegenüber einer massiven Ausführung deutlich geringeren Gewichts eine Stabilität und Tragfähigkeit erreicht, die Tragabschnitten in konventionell massiver Ausführung gleich kommt.

An den fachwerkartigen Tragabschnitt 2 des Hakens 1 schließt sich der aus massivem Material ohne eingeformte Öffnungen gefertigte Hakenabschnitt 3 an. Dessen freier Endbereich 3a ist so gebogen ausgeführt, dass er eine gegenüber der für das Tragmittel bestimmten Aufnahme 4 gegenüberliegend positionierte Lastaufnahme 7 umgreift, in die die zu bewegende, hier nicht dargestellte Last eingehängt werden kann.

### BEZUGSZIFFERN

- 1: Lastaufnahmehaken
- 2: Tragabschnitt des Lastaufnahmehakens 1
- 2a: Mittelbereich des Tragabschnitts 2
- 2b: Endabschnitt des Tragabschnitts 2
- 2c: Übergangsabschnitt des Tragabschnitts 2
- 2d: Endbereich des Tragabschnitts 2
- 2e: Außenrippe
- 2f: innere Rippe
- 2g,2h: Streben
- 2i,2j,2k: Öffnungsabschnitte
- 3: Hakenabschnitt des Lastaufnahmehakens 1
- 4: Aufnahme
- 5: Vorsprung
- 6: Durchgang zur Aufnahme 4
- 7: Lastaufnahme

## Patentansprüche

1. Lastaufnahmehaken zum Einhängen einer zu bewegenden Last mit einem Tragabschnitt (2) zum Ankoppeln eines Tragmittels, wie Kette, Seil, Gurt oder Band, und mit einem an den Tragabschnitt (2) angeschlossenen Hakenabschnitt (3) zum Einhängen der zu bewegenden Last, wobei einer der Abschnitte durch ein Fachwerk gebildet ist, dessen Streben (2g,2h) abhängig von den bei in den Lastaufnahmehaken (1) eingehängter Last örtlich wirkenden Beanspruchungen angeordnet und dimensioniert sind, **dadurch gekennzeichnet, dass** das Fachwerk im Bereich des Tragabschnitts (2) vorhanden ist, während der Hakenabschnitt (3) massiv ausgebildet ist.

2. Lastaufnahmehaken nach Anspruch 1, **dadurch gekennzeichnet, dass** die Zwischenräume zwischen den Streben mit Füllmaterial gefüllt sind, dessen Dicke geringer ist als die Dicke der Streben (2g, 2h).

3. Lastaufnahmehaken nach Anspruch 2, **dadurch gekennzeichnet, dass** das Füllmaterial einstückig mit den Streben (2g, 2h) verbunden ist.

4. Lastaufnahmehaken nach einem der voranstehenden Ansprüche, **dadurch gekennzeichnet, dass** er im Bereich des Fachwerks mindestens abschnittsweise eine Außenrippe (2e) aufweist, durch die die Außenkontur des jeweiligen Abschnitts (2) bestimmt ist.

5. Lastaufnahmehaken nach einem der voranstehenden Ansprüche, **dadurch gekennzeichnet, dass** er ein Schmiedeteil ist.

6. Lastaufnahmehaken nach Anspruch 5, **dadurch gekennzeichnet, dass** er einstückig ausgebildet ist.

## Claims

1. Load acceptance hook for suspending a load to be moved, with a carrying section (2) for coupling a carrying means, such as a chain, cable, belt or band, and with a hook section (3) connected to the carrying section (2) for suspending the load to be moved, wherein one of the sections is formed by a lattice work, the brace elements (2g, 2h) of which are arranged and dimensioned as a function of the stresses taking effect locally due to the load suspended from the load acceptance hook (1), **characterised in that** the lattice work is present in the area of the carrying section (2) while the hook section (3) is formed solid.

2. Load acceptance hook according to Claim 1, **characterised in that** the intermediate spaces between the braces are filled with filler material, the thickness of which is less than the thickness of the braces (2g, 2h).

3. Load acceptance hook according to Claim 2, **characterised in that** the filling material is connected as one piece to the braces (2g, 2h).

4. Load acceptance hook according to any one of the preceding claims, **characterised in that** it has in the area of the lattice work, at least in sections, an external rib (2e), by means of which the outer contour of the individual section (2) is determined.

5. Load acceptance hook according to any one of the preceding claims, **characterised in that** it is a forged component.

6. Load acceptance hook according to Claim 5, **characterised in that** it is formed as one piece.

## Revendications

1. Crochet porte-charge pour accrocher une charge à déplacer, avec une section de support (2) pour coupler un moyen de support, tel que chaîne, câble, sangle ou bande, et avec une section crochue (3), qui est raccordée (2) à la section de support, pour l'accrochage de la charge à déplacer, l'une des sections étant formée par un treillis, dont les barres (2g, 2h) sont disposées et dimensionnées en fonction des charges agissant localement quand la charge est suspendue dans le crochet porte-charge (1), **caractérisé en ce que** le treillis est prévu dans la section de support (2), tandis que la section crochue (3) est de conception massive.

2. Crochet porte-charge selon la revendication 1, **caractérisé en ce que** les intervalles entre les barres sont remplis avec une matière de remplissage, dont l'épaisseur est plus faible que l'épaisseur des barres (2g, 2h).

3. Crochet porte-charge selon la revendication 2, **caractérisé en ce que** la matière de remplissage est reliée d'une pièce aux barres (2g, 2h).

4. Crochet porte-charge selon l'une des revendications précédentes, **caractérisé en ce que**, dans la région du treillis, il présente, au moins par sections, une nervure (2e) extérieure, par laquelle est déterminé le contour extérieur de la section respective (2).

5. Crochet porte-charge selon l'une des revendications précédentes, **caractérisé en ce que** celui-ci est une pièce forgée.

6. Crochet porte-charge selon la revendication 5, **caractérisé en ce qu'**il est formé en une seule pièce.
